# EUROPÄISCHE PATENTSCHRIFT

(11) **EP 1 525 927 B1**
(45) Veröffentlichungstag und Bekanntmachung des Hinweises auf die Patenterteilung: **04.10.2006**
(21) Anmeldenummer: 03021065.2
(22) Anmeldetag: 18.09.2003
(51) Int. Cl.: B21D 35/00, B21D 37/18

(54) **Kombinierte Stanz-/Umformmaschine und Bearbeitungsverfahren dafür**
Combined punching and bending machine and machining process therefor
Machine combinée de poinçonnage et formage ainsi que procédé d'usinage pour ladite machine

(43) Veröffentlichungstag der Anmeldung: 27.04.2005
(73) Patentinhaber: TRUMPF Werkzeugmaschinen GmbH + Co. KG, 71254 Ditzingen (DE)
(72) Erfinder: Bytow, Peter, 75397 Simmozheim (DE); Hammer, Christoph, 71638 Ludwigsburg (DE)
(74) Vertreter: Kohler Schmid Möbus

(56) Entgegenhaltungen:
- EP-A- 0 757 926
- DE-A- 19 517 109
- DE-U- 29 507 141
- PATENT ABSTRACTS OF JAPAN vol. 2000, no. 04, 31. August 2000 (2000-08-31) -& JP 2000 005832 A (AIDA ENG LTD), 11. Januar 2000 (2000-01-11)

## Beschreibung

Die vorliegende Erfindung betrifft ein Verfahren zum Bearbeiten eines metallischen Flachmaterials (Blech) mittels einer kombinierten Stanz-/Umformmaschine, wobei das Verfahren die Bearbeitungsschritte "Stanzen" des Blechs mittels eines Stanzwerkzeugs, "Umformen" des Blechs mittels eines Umformwerkzeugs (z.B. eines Werkzeugs zum Erzeugen von Sicken, Gewindedurchzügen oder Kiemen), "Wechseln" von Umform- und Stanzwerkzeugen und "Schmieren" von umzuformenden Blechpositionen umfasst.

Die Umformung von Blechen erfolgt in der Regel mit einem Umformwerkzeug, das im Wesentlichen aus zwei Formwerkzeughälften (Stempel und Matrize) besteht. Die Formwerkzeughälften befinden sich während der Umformung in Kontakt mit dem umzuformenden Blech und üben dabei eine Kraft aus, welche die Formänderung des Blechs bewirkt. Während der Umformung kommt es zu einer Relativbewegung zwischen dem umzuformenden Blech und den Formwerkzeughälften. Dabei entstehen bei Anlage des umzuformenden Blechs an den Formwerkzeughälften Reibungskräfte, die durch das Auftragen von Schmiermittel auf das umzuformende Blech oder die Formwerkzeughälften vermindert werden. Seither konnte während der Bearbeitung des Blechs nur das obere Formwerkzeug (Stempel) geschmiert werden, da das untere Formwerkzeugs (Matrize) durch das Blech abgedeckt wurde und daher nicht zugänglich war. Aus diesem Grund wurde bisher die Blechunterseite außerhalb der Umformmaschine an den umzuformenden Bearbeitungspositionen manuell geschmiert, was mit hohem Zeitaufwand und einer Umweltbelastung durch Überschmierung verbunden war.

Aus der DE-U-295 07 141 ist ein Verfahren zum Bearbeiten eines Blechs mittels einer Stanzmaschine bekannt, wobei das Verfahren die Bearbeitungsschritte "Stanzen" des Blechs mittels eines Stanzwerkzeugs und "Auftragen von Material bzw. Beschichtungen" auf das Blech mittels einer seitlich versetzt zum Stanzwerkzeug angeordneten Sprüheinrichtung umfasst. Bei diesen Beschichtungen handelt es sich um dauerhafte Beschichtungen des Blechs, wie z.B. Klebstoff-, Dämmstoff-, Dichtflächen- oder Verschleißschutz-Beschichtungen, die zeitgleich zum Stanzen aufgebracht werden.

Demgegenüber ist es die Aufgabe der vorliegenden Erfindung, ein Bearbeitungsverfahren der eingangs genannten Art dahingehend weiterzubilden, dass die Schmierung während der Bearbeitung auf das Blech aufgetragen werden kann bzw. dass die Bearbeitung zeitoptimiert ausgeführt wird.

Diese Aufgabe wird erfindungsgemäß durch ein Bearbeitungsverfahren gelöst, bei dem die Schmierungen mittels einer seitlich versetzt zum jeweils eingewechselten Stanz- bzw. Umformwerkzeug angeordneten Sprüheinrichtung auf das Blech aufgetragen werden und zumindest an einer Blechposition zwischen "Schmieren" und "Umformen" dieser Blechposition mindestens ein Bearbeitungsschritt an einer anderen Position ausgeführt wird.

Erfindungsgemäß wird ein Schmiermittel, z.B. ein Luft-Ölgemisch, im Abstand zum Arbeitsort des Umformwerkzeugs auf eine umzuformende Blechposition aufgesprüht und anschließend diese geschmierte Blechposition zum Bearbeitungswerkzeug gefahren. Dabei wird die Reihenfolge aller Bearbeitungsschritte so gewählt, dass die Gesamtbearbeitungszeit möglichst kurz bzw. zeitoptimiert ist und insbesondere kürzer ist als in dem Fall, bei dem unmittelbar nach "Schmieren" einer Blechposition diese Blechposition umgeformt wird.

Wenn das Verfahren auch den Bearbeitungsschritt "Schmieren" von zu stanzenden Blechpositionen umfasst, wird vorzugsweise zumindest an einer Blechposition zwischen "Schmieren" und "Stanzen" dieser Blechposition mindestens ein Bearbeitungsschritt an einer anderen Position ausgeführt. Dabei wird die Reihenfolge aller Bearbeitungsschritte so gewählt, dass die Gesamtbearbeitungszeit möglichst kurz bzw. zeitoptimiert und insbesondere kürzer ist als in dem Fall, bei dem unmittelbar nach "Schmieren" einer Blechposition diese Blechposition gestanzt wird.

Bevorzugt wird zwischen dem Umformen bzw. Stanzen zweier geschmierter Blechpositionen eine begrenzte Anzahl an Umformungen bzw. Stanzungen nichtgeschmierter Blechpositionen ausgeführt, um die Anzahl an Schmierungen zu optimieren. So kann es beispielsweise ausreichend sein, nur jede zweite oder dritte Umformung bzw. Stanzung zu schmieren.

Um die Verschmutzung der Maschine durch Schmiermittel gering zu halten, sollte zwischen Schmierung und der zugehörigen Umformung bzw. Stanzung nur eine begrenzte Anzahl an Umpositionierung erfolgen. Daher wird bevorzugt zwischen "Schmieren" und "Umformen" bzw. "Stanzen" der gleichen Blechposition nur eine begrenzte Anzahl an Bearbeitungsschritten an anderen Positionen ausgeführt.

Von Vorteil ist es, wenn jeweils alle Bearbeitungsschritte, die ohne Werkzeugwechsel möglich sind, nacheinander ausgeführt werden und wenn eine Blechposition erst nach Aufbringen einer Schmierung umgeformt bzw. gestanzt wird.

In der Regel wird als nächste zu bearbeitende Blechposition diejenige ausgewählt, die ausgehend von der aktuellen Blechposition am schnellsten zu erreichen ist, möglichst unter Berücksichtigung folgender Randbedingungen:
(a) Nur solche Blechpositionen stehen zur Auswahl, die ohne Werkzeugwechsel bearbeitet werden können;
(b) Blechpositionen stehen zum Umformen bzw. Stanzen erst zur Auswahl, wenn sie zuvor geschmiert worden sind.

Es ist aber auch möglich, Schmierpositionen einer nächsten Bearbeitung (nach Werkzeugwechsel) oder sogar alle Schmierpositionen, die im Laufe der gesamten Abarbeitung des Blechs auftreten, als nächste zu bearbeitende Blechpositionen auszuwählen.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: die erfindungsgemäße kombinierte Stanz-/Umformmaschine in einer schematischen Seitenansicht;
- Fig. 2: die Draufsicht auf ein Blech, das an verschiedenen Positionen bearbeitet werden soll; und
- Fig. 3: ein beispielhaftes Ablaufdiagramm für die Bearbeitung des in Fig. 2 gezeigten Blechs mittels der erfindungsgemäßen Stanz-/Umformmaschine.

Die in **Fig. 1** gezeigte kombinierte Stanz-/Umformmaschine **1** umfasst wechselbare Stanz- und Umformwerkzeuge zum Bearbeiten eines Blechs **2**, das in der Maschine **1** am Arbeitsort des jeweils eingewechselten Stanz- bzw. Umformwerkzeugs **3** vorbei verfahren wird, wie durch einen Doppelpfeil **4** angedeutet ist. Das Stanz- bzw. Umformwerkzeug 3 besteht jeweils aus oberen und unteren Stanz- bzw. Umformwerkzeugen **3a, 3b,** zwischen denen das Blech 2 angeordnet ist. Mit **5** ist die ortsfeste Aufnahme für das untere Stanz- bzw. Umformwerkzeug (Matrize) 3b bezeichnet. Das Umformwerkzeug dient beispielsweise zum Erzeugen von Sicken, Gewindedurchzügen oder Kiemen.

Im Abstand a (z.B. 100 mm) zur Mitte des unteren Stanz- bzw. Umformwerkzeug 3b ist seitlich neben der Aufnahme 5 eine ortsfeste Sprüheinrichtung **6** mit einer Sprühdüse **7** angeordnet, um auf die Unterseite des Blechs 2 eine Schmierung **8**, z.B. einen Ölfleck, mit einem Durchmesser **b** aufzusprühen. Die Sprüheinrichtung 6 ist über ein elektrisch betätigbares 2/2-Wege-Ventil **9** mit einem unter Druck stehenden Ölbehälter **10** verbindbar. Durch Bestromen des Ventils 9 gelangt Öl unter Druck zur Sprühdüse 7 und wird dort am Düsenausgang mit einem Luftstrom vermischt und auf das Blech 2 gesprüht. Dieses Luft-Ölgemisch wird im Abstand a zum Arbeitsort des eingewechselten unteren Stanz- bzw. Umformwerkzeugs 3b auf eine umzuformende Blechposition aufgesprüht, und im weiteren Bearbeitungsverlauf wird diese geschmierte Blechposition zum Stanz- bzw. Umformwerkzeug 3 zur Bearbeitung gefahren.

In **Fig. 2** sind auf dem Blech 2 beispielhaft vier Bearbeitungspositionen **P1** bis **P4** gezeigt, die mit der kombinierten Stanz/Umformmaschine 1 bearbeitet werden sollen. Die Positionen P1, P4 sollen mit einem ersten Stanzwerkzeug gestanzt und mit einem ersten Umformwerkzeug umgeformt und die Positionen P2, P3 mit einem zweiten Stanzwerkzeug gestanzt und mit einem zweiten Umformwerkzeug umgeformt werden. Die Reihenfolge aller Bearbeitungsschritte wird so gewählt, dass die Gesamtbearbeitungszeit so kurz wie möglich ist. Im Rahmen dieser Optimierung wird ausgehend von der aktuellen Blechposition (Startposition), die am schnellsten erreichbare nächste Blechposition ermittelt. Die Zeit, die zur Umpositionierung benötigt wird, wird aus Verfahrweg und Beschleunigung entlang der Verfahrachsen berechnet. Die zur Auswahl für die nächste Blechposition stehenden Blechpositionen können unterschiedlich sein. Normalerweise stehen nur Blechpositionen zur Auswahl, die ohne Werkzeugwechsel erfolgen können. Blechpositionen, die zuvor eine Schmierung erfordern, stehen erst zur Auswahl, wenn die Schmierung dieser Blechposition erfolgt ist. Auch Schmierpositionen einer nächsten Bearbeitung (nach Werkzeugwechsel) oder sogar alle Schmierpositionen, die im Laufe der gesamten Bearbeitung des Blechs auftreten, können zur Auswahl stehen.

Der Durchmesser b der aufgesprühten punktförmigen Schmierung 8 beträgt z.B. 30 mm. Sollen größere Flächen oder längere Bahnen, z.B. für eine Nibbelbearbeitung, geschmiert werden, wird das Blech während des Sprühvorgangs entsprechend verfahren.

In **Fig. 3** sind die zur Bearbeitung des Blechs 2 erforderlichen Bearbeitungsschritte in einem Ablaufdiagramm dargestellt, wobei die Reihenfolge der Bearbeitungsschritte im Hinblick auf eine möglichst kurze Gesamtbearbeitungszeit optimiert ist. Zum Schmieren einer Blechposition wird das Blech 2 verfahren, bis diese Blechposition oberhalb der Sprühdüse 7 angeordnet ist. Zum Stanzen und Umformen einer Blechposition wird das Blech 2 verfahren, bis diese Blechposition im Werkzeug 3 entsprechend angeordnet ist. Die einzelnen Bearbeitungsschritte sind in einer das Verfahren und Bearbeiten des Blechs steuernden Steuereinheit (Computer) der Maschine 1 als Bearbeitungsprogramm (Computerprogramm bzw. Software) implementiert.

Zunächst wird bei eingebautem ersten Stanzwerkzeug die Blechposition P1 geschmiert und mit dem ersten Stanzwerkzeug gestanzt, gefolgt vom "Schmieren" der Blechposition P2. Dann wird die Blechposition P4 geschmiert und mit dem ersten Stanzwerkzeug gestanzt, gefolgt vom "Schmieren" der Blechposition P3. Nach dem Werkzeugwechsel auf das zweite Stanzwerkzeug werden die Blechpositionen P3, P2 mit dem zweiten Stanzwerkzeug gestanzt. Nach dem Werkzeugwechsel auf das erste Umformwerkzeug wird die Blechposition P1 geschmiert und umgeformt, gefolgt vom "Schmieren" der Blechposition P2. Dann wird die Blechposition P4 geschmiert und mit dem ersten Umformwerkzeug geschmiert und umgeformt, gefolgt vom "Schmieren" der Blechposition P3. Nach dem Werkzeugwechsel auf das zweite Umformwerkzeug werden die Blechpositionen P3, P2 mit dem zweiten Umformwerkzeug gestanzt.

Durch die von der Stanz- bzw. Umformmitte um a beabstandeten Position der Sprühdüse 7 entsteht auf einer Seite des Blechs ein Totbereich, der nicht geschmiert werden kann. Sollen in diesem Totbereich Bearbeitungen geschmiert werden, so kann immer abwechselnd im schmierbaren und im nicht schmierbaren Bereich eine Bearbeitung durchgeführt werden. Hierdurch wird gewährleistet, dass von der letzten geschmierten Bearbeitung noch ein ausreichender Schmierfilm auf dem Werkzeug vorhanden ist.

## Patentansprüche

1. Verfahren zum Bearbeiten eines Blechs (2) mittels einer kombinierten Stanz/Umformmaschine (1), wobei das Verfahren die Bearbeitungsschritte "Stanzen" des Blechs (2) mittels eines Stanzwerkzeugs (3), "Umformen" des Blechs (2) mittels eines Umformwerkzeugs (3), "Wechseln" von Umform- und Stanzwerkzeugen (3) und "Schmieren" von umzuformenden Blechpositionen (P1-P4) umfasst,
**dadurch gekennzeichnet,**
**dass** die Schmierungen (8) mittels einer seitlich versetzt zum jeweils eingewechselten Stanz- bzw. Umformwerkzeug (3) angeordneten Sprüheinrichtung (6) auf das Blech (2), insbesondere auf die Blechunterseite, aufgesprüht werden und dass zumindest an einer Blechposition (P2) zwischen "Schmieren" und "Umformen" dieser Blechposition (P2) mindestens ein Bearbeitungsschritt an einer anderen Position ausgeführt wird.

2. Verfahren nach Anspruch 1, **dadurch gekennzeichnet, dass** das Verfahren auch den Bearbeitungsschritt "Schmieren" von zu stanzenden Blechpositionen (P1-P4) umfasst und dass zumindest an einer Blechposition (P2) zwischen "Schmieren" und "Stanzen" dieser Blechposition (P2) mindestens ein Bearbeitungsschritt an einer anderen Position ausgeführt wird.

3. Verfahren nach Anspruch 1 oder 2, **dadurch gekennzeichnet, dass** zwischen dem Umformen bzw. Stanzen zweier geschmierter Blechpositionen nur eine begrenzte Anzahl an Umformungen nichtgeschmierter Blechpositionen ausgeführt wird.

4. Verfahren nach einem der vorhergehenden Ansprüche, **dadurch gekennzeichnet, dass** zwischen "Schmieren" und "Umformen" bzw. "Stanzen" der gleichen Blechposition (P2) nur eine begrenzte Anzahl an Bearbeitungsschritten an anderen Positionen ausgeführt wird.

5. Verfahren nach einem der vorhergehenden Ansprüche, **dadurch gekennzeichnet, dass** jeweils alle Bearbeitungsschritte, die ohne Werkzeugwechsel möglich sind, nacheinander ausgeführt werden.

6. Verfahren nach einem der vorhergehenden Ansprüche, **dadurch gekennzeichnet, dass** eine Blechposition erst nach Aufbringen einer Schmierung (8) umgeformt bzw. gestanzt wird.

7. Verfahren nach einem der vorhergehenden Ansprüche, **dadurch gekennzeichnet, dass** als nächste zu bearbeitende Blechposition diejenige ausgewählt wird, die ausgehend von der aktuellen Blechposition am schnellsten zu erreichen ist.

## Claims

1. Method for processing a sheet metal (2) using a combined punching/forming machine (1), wherein the method comprises the processing steps of "punching" the sheet metal (2) using a punching tool (3), "forming" the sheet metal (2) using a forming tool (3), "changing" forming and punching tools (3) and "lubricating" sheet positions (P1-P4) to be formed,
**characterized in that** the lubricants (8) are sprayed onto the sheet metal (2), in particular onto the lower side of the sheet metal, using a spray device (6) which is disposed at a lateral distance from the respectively mounted punching or forming tool (3), and, at least at one sheet metal position (P2) between "lubricating" and "forming" of this sheet metal position (P2), at least one processing step is carried out at another position.

2. Method according to claim 1, **characterized in that** the method also comprises the processing step of "lubricating" of sheet metal positions (P1-P4) to be punched and, at least at one sheet metal position (P2) between "lubricating" and "punching" of this sheet metal position (P2), at least one processing step is carried out at another position.

3. Method according to claim 1 or 2, **characterized in that** between forming or punching of two lubricated sheet metal positions, only a limited number of forming processes of non-lubricated sheet metal positions are carried out.

4. Method according to any one of the preceding claims, **characterized in that**, between "lubricating" and "forming or "punching" of the same sheet metal position (P2), only a limited number of processing steps are carried out at other positions.

5. Method according to any one of the preceding claims, **characterized in that** all processing steps which can be carried out without changing tools, are performed subsequently.

6. Method according to any one of the preceding claims, **characterized in that** a sheet metal position is formed or punched only after application of lubricant (8).

7. Method according to any one of the preceding claims, **characterized in that** the sheet metal position which can be reached within the shortest time from the current sheet metal position, is selected as the next sheet metal position to be processed.

## Revendications

1. Procédé d'usinage d'une tôle (2) au moyen d'une machine combinée (1) de poinçonnage et de formage, le procédé comprenant les étapes d'usinage « poinçonnage » de la tôle (2) au moyen d'un outil (3) de poinçonnage, « formage » de la tôle (2) au moyen d'un outil (3) de formage, « changement » d'outils (3) de formage et de poinçonnage, et « lubrification » d'emplacements ou de positions (P1-P4) de la tôle à mettre en forme,
**caractérisé en ce que** les lubrifications (8) sont pulvérisées sur la tôle (2), notamment sur le dessous de la tôle, au moyen d'un équipement (6) de pulvérisation disposé en étant latéralement décalé par rapport à l'outil (3) de poinçonnage ou de formage respectivement utilisé, et **en ce que**, au moins en un emplacement (P2) de la tôle, entre la « lubrification » et le « formage » de cet emplacement (P2) de la tôle, au moins une étape d'usinage est exécutée en un autre emplacement.

2. Procédé selon la revendication 1, **caractérisé en ce que** le procédé comprend également l'étape « lubrification » d'emplacements (P1-P4) de la tôle à poinçonner, et **en ce que**, au moins en un emplacement (P2) de la tôle, entre la « lubrification » et le « poinçonnage » de cet emplacement (P2) de la tôle, au moins une étape d'usinage est exécutée en un autre emplacement.

3. Procédé selon la revendication 1 ou 2, **caractérisé en ce que**, entre le formage ou respectivement le poinçonnage de deux emplacements lubrifiés de la tôle, on effectue seulement un nombre limité de formages d'emplacements non lubrifiés de la tôle.

4. Procédé selon l'une des revendications précédentes, **caractérisé en ce que**, entre la « lubrification » et le « formage » ou respectivement le « poinçonnage » du même emplacement (P2) de la tôle, on exécute seulement un nombre limité d'étapes d'usinage en d'autres emplacements.

5. Procédé selon l'une des revendications précédentes, **caractérisé en ce qu'**on exécute chaque fois successivement toutes les étapes d'usinage qui sont possibles sans changement d'outil.

6. Procédé selon l'une des revendications précédentes, **caractérisé en ce qu'**on ne met en forme ou poinçonne un emplacement de la tôle qu'après avoir appliqué une lubrification (8).

7. Procédé selon l'une des revendications précédentes, **caractérisé en ce qu'**on choisit comme emplacement suivant de la tôle à usiner celui qui, en partant de l'emplacement actuel de la tôle, peut être atteint le plus rapidement.
